# EUROPÄISCHE PATENTSCHRIFT

(11) **EP 0 216 049 B1**
(45) Veröffentlichungstag und Bekanntmachung des Hinweises auf die Patenterteilung: **09.05.1990**
(21) Anmeldenummer: 86109800.2
(22) Anmeldetag: 17.07.1986
(51) Int. Cl.: H01R 4/24, H01R 13/432

(54) **Fahrzeugleuchte**
Vehicle lamp
Lampe de véhicule

(30) Priorität: 10.09.1985 DE 3532205
(43) Veröffentlichungstag der Anmeldung: 01.04.1987
(73) Patentinhaber: Hella KG Hueck & Co., D-59538 Lippstadt (DE)
(72) Erfinder: Budde, Wilhelm, D-4782 Erwitte 2 (DE); Schmuck, Franz, D-4789 Lippstadt (DE); Stracke, Günter, D-4780 Lippstadt (DE); Vorweg, Manfred, D-4780 Lippstadt (DE)

(56) Entgegenhaltungen:
- DE-A- 2 315 484
- DE-A- 2 814 018
- DE-B- 1 440 010
- GB-A- 2 112 217
- US-A- 2 301 919
- US-A- 3 434 093
- US-A- 3 748 462

## Beschreibung

Die Erfindung bezieht sich auf eine Fahrzeugleuchte mit mehreren Glühlampen, die über Kabel elektrisch leitend mit einem am Leuchtengehäuse angeordneten Mehrfachsteckanschluß verbunden sind, dessen aus Blechstreifen hergestellte Kontaktteile im mittleren Bereich eine Befestigungsvorrichtung aufweisen und an dem einen Endabschnitt als Flackstecker ausgebildet sind, mit denen die Kontaktteile in schlitzförmige Öffnungen des Leuchtengehäuses eingeschoben sind und die mit ihrer Breitenausdehnung in einer oder mehreren Ebenen verlaufend mit Abstand aneinandergereiht sind, während sie an dem anderen Endabschnitt zum abisolierfreien Anschluß der Kabel eine Schneidklemmvorrichtung aufweisen, die aus zwei durch einen Schlitz gebildeten Klemmbacken besteht, die die Isolierung des Kabels bei seinem Eindrücken in den Schlitz durchdringen und einen elektrischen Kontakt zwischen der Kabelseele und dem Kontaktteil herstellen.

Fahrzeugleuchten dieser Art weisen für die Glühlampen ein gemeinsames, als Masseleitung dienendes Kabel und mehrere als Stromzuleitungen dienende Kabel auf. Der elektrische Kontakt zwischen den nicht abisolierten Kabeln ist sowohl zu den Glühlampen als auch zu dem Mehrfachsteckanschluß durch als Schneidklemmvorrichtungen hergestellte Kontaktteile gebildet. Die Schneidklemmvorrichtung besteht aus zwei Klemmbacken, die durch einen in das Kontaktteil eingebrachten Schlitz gebildet sind. Durch Eindrücken des Kabels in den Schlitz wird die Isolierung des Kabels zerschnitten, so daß die Klemmbacken mit der Kabelseele kontaktieren. Die aus Blechstreifen hergestellten Kontaktteile des Mehrfachsteckanschlusses verlaufen mit der Breitenausdehnung des als Flachstecker ausgebildeten Endabschnittes in einer oder mehreren Ebenen aneinandergereiht. Die Kontaktteile sind durch die Befestigungsvorrichtung in ihrem mittleren Bereich in der jeweiligen schlitzförmigen Öffnung des Leuchtengehäuses festsetzbar. Der dem Flachstecker gegenüberliegende Endabschnitt der Kontaktteile weist die Schneidklemmvorrichtung auf. Bei sehr schmalen Flachsteckem sind die Kontaktteile an dem die Schneidklemmvorrichtung bildenden Endabschnitt der Kontaktteile breiter als der Flachstecker ausgeführt, so daß es nicht möglich ist, die schmalen Flachstecker dicht nebeneinander anzuordnen, um eine platzsparende Anordnung der Kontaktteile zu erreichen und somit auch den mit dem Mehrfachsteckanschluß zu koppelnden Mehrfachstekker möglichst klein bauen zu können. Aufgabe der Erfindung ist es, den Mehrfachstecker einer im Gattungsbegriff beschriebenen Fahrzeugleuchte derart auszubilden, daß auch bei schmalen, dicht aneinandergereihten Flachsteckem der für die Schneidklemmvorrichtung vorgesehene Endabschnitt der Kontaktteile ausreichend breit sein soll und für die Zuführung der Kabel ausreichend Raum zur Verfügung steht. Diese Aufgabe der Erfindung wird durch folgende Merkmale gelöst:
a) die aus Blechstreifen hergestellten Kontaktteile weisen jeweils eine abstehende, abgebogene Fahne auf,
b) in die Fahne ist der die Klemmbacken der Schneidklemmvorrichtung schaffende Schlitz in Richtung der Längsausdehnung des Kontaktteils verlaufend eingebracht,
c) die in einer Reihe benachbarten Kontaktteile sind um 180_{°} um ihre Längsachse verdreht zueinander angeordnet.

Bei einer solchen Lösung baut nicht nur der Mehrfachsteckanschluß durch die platzsparende Anordnung der Kontaktteile zueinander relativ klein, sondern auch der mit dem Mehrfachsteckanschluß zu koppelnde Mehrfachstecker.

Weiterhin ist es vorteilhaft, wenn der Schlitz der Schneidklemmvorrichtung zum freien Ende des Rachsteckers hin geöffnet ist und die Biegelinie der abgebogenen Fahne in Richtung der Längsausdehnung des Kontaktteils verläuft. Hierbei ist es zweckmäßig, wenn die Fahne in einem rechten Winkel zum Flachstecker abgebogen ist. Mit einem solchen Kontaktteil kann gleichzeitig mit dem Einschieben des Flachsteckers in die schlitzförmige Öffnung des Leuchtengehäuses die Isolierung des Kabels zerschnitten werden.

Ein weiterer Vorteil ist es, wenn die abgewinkelte Fahne der Kontaktteile jeweils von zwei parallel zueinander verlaufenden und entgegengesetzt der Einschubrichtung der Kontaktteile sich erstreckenden wandungsförmigen Vorsprüngen geführt ist, die einen entgegen der Einschubrichtung des Kontaktteils sich öffenden Längsschlitz aufweisen, in dessen Grund das Kabel anliegt, dessen Kabelseele nach dem Zerschneiden der Isolierung durch die Klemmbacken mit dem Kontaktteil kontaktiert und mindestens ein Längsschlitz der beiden wandungsförmigen Vorsprünge an seinem Grund so schmal ausgeführt ist, daß er das eingelegte Kabel zwischen sich einklemmt. Bei dieser Ausführungsform sind die Kabel bis zum Einschieben der Kontaktteile in die schlitzförmigen Öffnungen des Leuchtengehäuses sicher in den Längsschlitzen der wandungsförmigen Vorsprünge gehalten.

Ferner ist es vorteilhaft, wenn die beiden wandungsförmigen Vorsprünge an einer der beiden schmalen Längsseiten durch eine dritte Wandung untereinander verbunden sind und diese dritte Wandung ebenfalls eine Begrenzung für die Kontaktfahne bildet. Dadurch wird beim Zerschneiden der Isolierung des Kabels ein unerwünschtes Auffedern und eine Deformierung der beiden Klemmbacken verhindert.

Ebenfalls ist es vorteilhaft, wenn der Flachstecker des Kontaktteils durch Falten des Blechstreifens gedoppelt ist und der gefaltete Abschnitt eine zur Schneidklemmvorrichtung weisende Rastnase aufweist, die nach dem Einsetzen des Kontaktteils den Rand der schlitzförmigen Öffnung des Leuchtengehäuses hintergreift. Dadurch sind die Kontaktteile nach dem Einschieben in die schlitzförmigen Öffnungen des Leuchtengehäuses selbstrastend festgesetzt.

Ein weiterer Vorteil ist es, wenn der gedoppelte Flachstecker durch Falten der beiden seitlichen Abschnitte des Kontaktteils um zwei parallel zueinander und in Richtung der Längsausdehnung des Ftachsteckers verlaufenden Biegelinien hergestellt ist. Bei einer solchen Lösung können die Biegelinien der Faltungen und die Biegelinie der abgebogenen Fahne quer zur Walzrichtung verlaufen, so daß das Kontaktteil eine hohe Festigkeit aufweist.

Die Erfindung ist in der Zeichnung dargestellt, und zwar zeigt
Fig. 1 in einer Teilansicht die Innenseite des Gehäuses einer Fahrzeugleuchte, deren Glühlampenfassungen über Kabel mit den Kontaktteilen des Mehrfachsteckanschlusses leitend verbunden sind,
Fig. 2 einen Schnitt nach der Linie A-A mit nur einem in das Leuchtengehäuse eingesetzten Kontaktteil des Mehrfachsteckanschlusses und
Fig. 3 eine Ansicht aus Richtung X auf das Leuchtengehäuse und ein Kontaktteil vor dem Einsetzen in das Leuchtengehäuse.

Die Zeichung zeigt in einer Teilansicht das Leuchtengehäuse 1 einer Fahrzeugleuchte, deren nichtdargestellte Glühlampen über Kabel 2 mit einem Mehrfachsteckanschluß elektrisch leitend verbunden sind. Der Mehrfachsteckanschluß besteht aus mehreren aus Blechstreifen hergestellten Kontaktteilen 3, die an einem Endabschnitt einen Flachstecker 4 und mit dem anderen Endabschnitt eine Klemmschneidvorrichtung 5 aufweisen. Die Flachstecker 4 sind durch Falten der seitlichen Abschnitte 6 des Kontaktteils und zwei parallel zueinander und in Richtung der Längsausdehnung des Flachsteckers 4 verlaufenden Biegelinien gedoppelt. Die gefalteten Abschnitte 6 bilden eine zur Schneidklemmvorrichtung 5 weisende, nach außen gebogene, als Rastnase 7 dienende Zunge. Der andere Ehdabschnitt des Kontaktteils 3 weist eine abstehende Fahne 8 auf, die im rechten Winkel zum Flachstecker abgebogen ist In die Fahne 8 ist der die Klemmbacken der Schneidklemmvorrichtung 5 schaffende Schlitz 15 eingebracht. Der Schlitz 15 verläuft in Richtung der Längsausdehnung des Kontaktteils 3 und ist zum freien Ende des Flachsteckers 4 hin geöffnet. Die Biegelinie der abgebogenen Fahne 8 verläuft in Richtung der Längsausdehnung des Kontaktteils 3. Die Kontaktteile 3 sind mit ihren Flachsteckem 4 in schlitzförmige Öffnungen 9 des Leuchtengehäuses 1 einschiebbar. Die schlitzförmigen Öffnungen 9 sind entsprechend dem Querschnitt der Flachstecker 4 ausgebildet und sind in ihrer Längsrichtung dicht aneinandergereiht. Die Kontaktteile 3 sind mit ihren Flachsteckem 4 abwechselnd um 180_{°} um ihre Längsachse verdreht in den schlitzförmigen Öffnungen 9 des Leuchtengehäuses angeordnet. Beim Einschieben der Flachstecker 4 in die schlitzförmigen Öffnungen 9 sind die Fahnen 8 zwischen zwei parallel zueinander verlaufenden wandungsförmigen Vorsprüngen 10 des Leuchtengehäuses 1 geführt, und die Stimfläche der Fahne 8 gleitet an einer die beiden Wandungen 10 verbindenden dritten Wandung 11 entlang. Die Wandungen 10 weisen entgegen der Einschubrichtung des Kontaktteils sich öffnende Längsschlitze 12 auf. Die Längsschlitze 12 sind am Grund so schmal ausgeführt, daß sie ein eingelegtes Kabel 2 zwischen sich einklemmen. Beim Einschieben des Kontaktteils 3 in die schlitzförmige Öffnung 9 des Leuchtengehäuses 1 zerschneiden die Klemmbacken der Schneidklemmvorrichtung 5 die Isolierung des Kabels 2 und kontaktieren in der Endstellung des Kontaktteils 3 mit der Seele des Kabels 2. Gleichzeitig hintergreift in der Endstellung des Kontaktteils 3 die Rastnase 7 den Rand einer schlitzförmigen Öffnung 9 des Leuchtengehäuses 1. Die Glühlampenfassungen 12 und die mit dem Mittelpol der Glühlampen kontaktierenden Kontaktstreifen 13 weisen eine Schneidklemmvorrichtung 14 für Kabel auf.

Eine solche Fahrzeugleuchte ist vorteilhaft in der Massenfertigung herzustellen, da in einem ersten Arbeitsgang die Kabel in Längsschlitze des Leuctengehäuses klemmend eingelegt werden und in einem zweiten Arbeitsgang mit dem Einsetzen der Glühlampenfassung der mit dem Mittelpol der Glühlampe kontaktierenden Kontaktstreifen und den Kontaktteilen des Mehrfachsteckanschlusses eine elektrisch leitende Verbindung zur Seele des jeweiligen Kabels hergestellt ist.

## Patentansprüche

1. Fahrzeugleuchte mit mehreren Glühlampen, die über Kabel (2) elektrisch leitend mit einem am Leuchtengehäuse (1) angeordneten Mehrfachsteckanschluß verbunden sind, dessen aus Blechstreifen hergestellte Kontaktteile (3) im mittleren Bereich eine Befestigungsvorrichtung aufweisen und an dem einen Endabschnitt als Flachstecker ausgebildet sind, mit denen die Kontaktteile (3) in schlitzförmige Öffnungen des Leuchtengehäuses (1) eingeschoben sind und die mit ihrer Breitenausdehnung in einer oder mehreren Ebenen verlaufend mit Abstand aneinandergereiht sind, während sie an dem anderen Endabschnitt zum abisolierfreien Anschluß der Kabel (2) eine Schneidklemmvorrichtung (5) aufweisen, die aus zwei durch einen Schlitz (15) gebildete Klemmbacken besteht, die die Isolierung des Kabels bei seinem Eindrücken in den Schlitz (15) durchdringen und einen elektrischen Kontakt zwischen der Kabelseele und dem Kontaktteil herstellen, gekennzeichnet durch folgende Merkmale:
a) die aus Blechstreifen hergestellten Kontaktteile (3) weisen jeweils eine abstehende, abgebogene Fahne (8) auf,
b) in die Fahne ist der die Klemmbacken der Schneidklemmvorrichtung (5) schaffende Schlitz (15) in Richtung der Längsausdehnung des Kontaktteils verlaufend eingebracht,
c) die in einer Reihe benachbarten Kontaktteile (3) sind um 180_{°} um ihre Längsachse verdreht zueinander angeordnet.

2. Fahrzeugleuchte nach Anspruch 1, dadurch gekennzeichnet, daß der Schlitz (15) der Schneidklemmvorrichtung (5) zum freien Ende des Flachsteckers (4) hin geöffnet ist.

3. Fahrzeugleuchte nach Anspruch 1 oder 2, dadurch gekennzeichnet, daß die Biegelinie der abgebogenen Fahne (8) in Richtung der Längsausdehnung des Kontaktteils (3) verläuft.

4. Fahrzeugleuchte nach Anspruch 3, dadurch gekennzeichnet, daß die Fahne (8) in einem rechten Winkel zum Flachstekker (5) abgebogen ist

5. Fahrzeugleuchte nach Anspruch 3 oder 4, dadurch gekennzeichnet, daß die abgewinkelte Fahne (8) der Kontaktteile (3) jeweils von zwei parallel zueinander verlaufenden und entgegengesetzt der Einschubrichtung der Kontaktteile (3) sich erstreckenden wandungsförmigen Vorsprüngen (10) geführt ist, die einen entgegen der Einschubrichtung des Kontaktteils (3) sich öffnenden Längsschlitz (12) aufweisen, in dessen Grund das Kabel (2) anliegt, dessen Kabelseele nach dem Zerschneiden der Isolierung durch die Klemmbacken mit dem Kontaktteil (3) kontaktiert.

6. Fahrzeugleuchte nach Anspruch 5, dadurch gekennzeichnet, daß mindestens ein Längsschnitt (12) der beiden wandungsförmigen Vorsprünge an seinem Grund so schmal ausgeführt ist, daß er das eingelegte Kabel (2) zwischen sich einklemmt.

7. Fahrzeugleuchte nach einem der vorstehenden Ansprüche, dadurch gekennzeichnet, daß die beiden wandungsförmigen Vorsprünge (10) an einer der beiden schmalen Längsseiten durch eine dritte Wandung (11) untereinander verbunden sind und diese dritte Wandung (11) ebenfalls eine Begrenzung für die Kontaktfahne (8) bildet.

8. Fahrzeugleuchte nach einem der vorstehenden Ansprüche, dadurch gekennzeichnet, daß der Flachstecker (4) des Kontaktteils (3) durch Falten des Blechstreifens gedoppelt ist und der gefaltete Abschnitt (6) eine zur Schneidklemmvorrichtung weisende Rastnase (7) aufweist, die nach dem Einsetzen des Kontaktteils den Rand der schlitzförmigen Öffnung (9) des Leuchtengehäuses (1) hintergreift.

9. Fahrzeugleuchte nach Anspruch 8, dadurch gekennzeichnet, daß der gedoppelte Flachstecker (4) durch Falten der beiden seitlichen Abschnitte (6) des Kontaktteils um zwei parallel zueinander und in Richtung der Längsausdehnung des Flachsteckers (4) verlaufenden Biegelinien hergestellt ist.

## Claims

1. Motor vehicle lamp having a plurality of electric bulbs which are connected via cables (2) in an electrically conductive manner to a multi-pin terminal arranged on the lamp casing (1), the contact parts (3) of which multi-pin terminal produced from metal strips have in the central region a securing device and are constructed at the one end section as flat connectors, with which the contact parts (3) are inserted into slit-shaped openings of the lamp casing (1) and which are arranged next to one another at a distance with their lateral extension running in one or more planes whilst, at the other end section, they have, for the connection of cables (2) without removing their insulation, a cutting and clamping device (5) which consists of two terminal jaws formed by a slit (15), which jaws penetrate the insulation of the cable when it is pushed into the slit (15) and produce an electrical contact between the cable core and the contact part, characterized by the following features:
a) the contact parts (3) produced from metal - strips have in each case a projecting vane (8) which is bent over,
b) the slit (15) creating the terminal jaws of the cutting and clamping device (5) is made in the vane running in the direction of the longitudinal extension of the contact part,
c) the contact parts (3) adjacent to one another in a row are arranged rotated in relation to one another by 180_{°} about their longitudinal axis.

2. Motor vehicle lamp according to Claim 1, characterized in that the slit (15) of the cutting and clamping device (5) is opened towards the free end of the flat connector (4).

3. Motor vehicle lamp according to Claim 1 or 2, characterized in that the bending line of the vane (8) which is bent over runs in the direction of the longitudinal extension of the contact part (3).

4. Motor vehicle lamp according to Claim 3, characterized in that the vane (8) is bent over at a right angle to the flat connector (5).

5. Motor vehicle lamp according to Claim 3 or 4, characterized in that the bent vane (8) of the contact parts (3) is led in each case by two wall-shaped projections (10) which run parallel to one another and extend counter to the direction of insertion of the contact parts (3), which projections have a longitudinal slit (12) which opens counter to the direction of insertion of the contact part (3), in the base of which longitudinal slit the cable (2) lies, the cable core of which is in contact with the contact part (3) after the cutting of the insulation by the terminal jaws.

6. Motor vehicle lamp according to Claim 5, characterized in that at least one longitudinal slit (12) of the two wall-shaped projections is constructed at its base to be so narrow that it clamps the inserted cable (2) inside it.

7. Motor vehicle lamp according to one of the preceding claims, characterized in that the two wall-shaped projections (10) are connected to one another on one of the two narrow longitudinal sides by a third wall (11) and this third wall (11) also forms a limitation for the contact vane (8).

8. Motor vehicle lamp according to one of the preceding claims, characterized in that the flat connector (4) of the contact part (3) is doubled by folding of the metal strip and the folded section (6) has a locking nose (7) pointing towards the cutting and damping device, which locking nose engages behind the edge of the slit-shaped opening (9) of the lamp casing (1) after the insertion of the contact part.

9. Motor vehicle lamp according to Claim 8, characterized in that the doubled flat connector (4) is produced by folding the two lateral sections (6) of the contact part around two bending lines which are parallel to one another and run in the direction of the longitudinal extension of the flat connector (4).

## Revendications

1. Appareil d'éclairage pour véhicule automobile, comportant plusieurs lampes à incandescence qui, par des câbles (2), sont électriquement reliées par des moyens connecteurs multiples à emboîtement agencés sur l'enveloppe (1) de l'appareil d'éclairage, ces moyens ayant des pièces de contact (3) réalisées en bande de tôle qui présentent, dans la région médiane, un dispositif de fixation et, dans une première partie terminale, sont realisées en tant qu'organes connecteurs mâles plats par lesquels les pièces de contact (3) sont introduites dans des ouvertures en forme de fente de l'enveloppe (1) de l'appareil d'éclairage, et qui sont disposées en rang en étant séparées par des intervalles, dans un ou plusieurs plans, en ayant leurs largeurs alignées, tandis qu'elles présentent, à leur autre partie terminale, pour le raccordement des câbles (2) sans enlever leur isolant, un dispositif d'incision et serrage (5) constitué par deux mâchoires de serrage formées par une fente (15), lesquelles traversent l'isolant du câble lors de son enfoncement dans la fente (15) et établissent un contact électrique entre l'âme du câble et la pièce de contact, caractérisé par les caractéristiques suivantes:
a) les pièces de contact (3) réalisées à partir de bande de tôle présentent chacune une oreille saillante (8) disposée angulairement par coudage ou pliage,
b) la fente (15) créant les mâchoires de serrage du dispositif d'incision et serrage (5) est aménagée de manière à s'étendre dans la direction longitudinale de la pièce de contact,
c) les pièces de contact (3) qui sont voisines dans un rang sont disposées en étant tournées l'une par rapport à l'autre de 180_{°} autour de leur axe longitudinal.

2. Appareil d'éclairage pour véhicule automobile selon revendication 1, caractérisé par le fait que la fente (15) du dispositif d'incision et serrage (5) est ouverte en direction de l'extrémité libre de l'organe connecteur mâle plat (4).

3. Appareil d'éclairage pour véhicule automobile selon revendication 1 ou 2, caractérisé par le fait que la ligne de pliage de l'oreille (8) positionnée par pliage s'étend dans la direction de la longueur de la pièce de contact (3).

4. Appareil d'éclairage pour véhicule automobile selon revendication 3, caractérisé par le fait que l'oreille (8) est disposée, par coudage ou pliage, à angle droit par rapport à l'organe connecteur mâle plat (5).

5. Appareil d'éclairage pour véhicule automobile selon revendication 3 ou 4, caractérisé par le fait que l'oreille (8), disposée angulairement par coudage ou pliage, de chaque pièce de contact (3) est guidée par deux saillants (10) en forme de paroi, mutuellement parallèles, qui s'étendent dans le sens opposé au sens d'introduction des pièces de contact (3) et présentent une fente longitudinale (12) s'ouvrant dans le sens opposé au sens d'introduction de la pièce de contact (3), fente dans le fond de laquelle s'applique le câble (2) dont l'âme est au contact de la pièce de contact (3) après que l'isolant a été coupé ou incisé par les mâchoires de serrage.

6. Appareil d'éclairage pour véhicule automobile selon revendication 5, caractérisé par le fait qu'au moins une fente longitudinale (12) des deux saillants en forme de paroi est si étroite dans la région de son fond que le câble qui y est placé (2) s'y trouve enserré.

7. Appareil d'éclairage pour véhicule automobile selon l'une des revendications précédentes, caractérisé par le fait que les deux saillants en forme de paroi (10) sont reliés l'un à l'autre, en l'un de leurs deux côtés longitudinaux étroits, par une troisième paroi (11), laquelle troisième paroi (11) forme également une délimitation pour l'oreille de contact (8).

8. Appareil d'éclairage pour véhicule automobile selon l'une des revendications précédentes, caractérisé par le fait que l'organe connecteur mâle plat (4) de la pièce de contact (3) est doublé par pliage de la bande de tôle et la partie pliée (6) présente un nez d'arrêt (7) qui est tourné vers le dispositif d'incision et serrage et qui, après l'insertion de la pièce de contact, se trouve derrière le bord de l'ouverture en forme de fente (9) de l'enveloppe (1) de l'appareil d'éclairage.

9. Appareil d'éclairage pour véhicule automobile selon revendication 8, caractérisé par le fait que l'organe connecteur mâle plat doublé (4) est réalisé par pliage des deux parties latérales (6) de la pièce de contact autour de deux lignes de pliage mutuellement parallèles et s'étendant sur la direction longitudinale de l'organe connecteur mâle plat (4).
